# EUROPÄISCHE PATENTSCHRIFT

(11) **EP 1 080 333 B1**
(45) Veröffentlichungstag und Bekanntmachung des Hinweises auf die Patenterteilung: **19.08.2009**
(21) Anmeldenummer: 00910804.4
(22) Anmeldetag: 10.03.2000
(51) Int. Cl.: F26B 5/04, F26B 21/14

(54) **VORRICHTUNG UND VERFAHREN ZUM VAKUUMTROCKNEN**
DEVICE AND METHOD FOR VACUUM-DRYING
PROCEDE ET DISPOSITIF DE SECHAGE A VIDE

(30) Priorität: 11.03.1999 DE 19910723
(43) Veröffentlichungstag der Anmeldung: 07.03.2001
(73) Patentinhaber: Fraunhofer-Gesellschaft zur Förderung der angewandten Forschung e.V., 80686 München (DE)
(72) Erfinder: GRÖNINGER, Heinz-Bernhard, D-49733 Haren (DE)
(74) Vertreter: Einsel, Martin
(86) Internationale Anmeldenummer: PCT/EP2000/002111
(87) Internationale Veröffentlichungsnummer: WO 2000/053983

(56) Entgegenhaltungen:
- EP-A- 0 421 902
- EP-A- 0 539 607
- WO-A-98/37371
- DE-A- 3 111 223
- FR-A- 354 805
- FR-A- 2 659 133
- GB-A- 191 509 971
- US-A- 1 902 575
- US-A- 3 608 470
- US-A- 5 263 264
- US-A- 5 614 029
- US-A- 5 732 478

## Beschreibung

Die vorliegende Erfindung betrifft ein Verfahren zum Vakuumtrocknen von Schüttgütern. Insbesondere betrifft die vorliegende Erfindung ein derartiges Verfahren, das nach einem selbststeuernden Prinzip arbeitet.

Trocknungsverfahren sind in vielen Varlanten bekannt.
Ein technisch sehr einfaches aber energieintensives Verfahren ist die Umlufttrocknung. Weitere Trocknungsverfahren sind beispielsweise die Infrarottrocknung. Vakuumtrocknung oder die Konfektionstrocknung.
Je nach konkreten Anwendungsfall wird das eine oder andere Verfahren in der Praxis eingesetzt.

Problematisch bei den bekannten Verfahren sind die langen und energieintensiven Trocknungszeiten, die je nach Werkstofftyp und Beschaffenheit des zu trocknenden Gegenstandes weitere Probleme nach sich ziehen können.
Komplizierte Strukturen wie Sacktöcher, Hinterschneidungen, Lunker und Kapillaren wirken sich dabei besonders erschwerend auf die Trocknung aus.

Müssen z.B. korrosionsempfndliche Werkstoffe wie Stahlwerkstoffe getrocknet werden, z.B. nach einer Behandlung oder Reinigung in einem wässrigen Medium, sollte die Trocknungszeit kurz sein, um die Gefahr einer Oberflächenkorrosion aufgrund anhaftenden Wassers möglichst gering zu halten. Nachteilig auf die Trocknungszeit wirken sich hierbei insbesondere komplizierte verwinkelte Strukturen aus, die nur schwer trocknen bzw. zu trocknen sind.

Es hat sich auch gezeigt, dass Trocknungsverfahren durch übliche Umgebungsbedingungen beeinträchtigt werden können, indem z.B. Verunreinigungen wie Staubpartikel in das Trocknungssystem eingetragen werden können, die an den zu trocknenden Artikeln haften bleiben und als Folge eine Welterverarbeitung z. B. eine sich anschließende Beschichtung, oder deren Gebrauchsfähigkelt nachteilig beeinflussen können.

Es wurde eine Reihe von Ansätzen vorgeschlagen, um die bekannten Trocknungsverfahren zur Lösung der vorstehend genannten Probleme weiterzuentwickeln.

So wird zur Verkürzung der Trocknungszeit Vakuum angelegt, wodurch sich der Siedepunkt des am Artikel anhaftenden Lösungs- oder Reinigungsmittels erniedrigt.
Gemäß einem weiteren Lösungsansatz wird die Trocknung durch eine vorgeschaltete Konvektionswärme in einem heißen wässrigen Bad erreicht
Es Ist auch bekannt, die eigentliche Trocknung durch eine vorgeschaltete Stickstoffabblasung zu unterstützen.

Auch wurde vorgeschlagen, das bei der Vakuumtrocknung aufgrund des Engergieschwundes auftretende Problem der Vereisung durch eine Vorwärmung der Artikel zu beseitigen oder zumindest zu verringern.

US 1,902,575 beschreibt allgemein ein Verfahren zur Trocknung von Gegenständen, wobei zunächst in einer Stufe der zu trocknende Gegenstand mittels erwärmter Umluft erwärmt wird. In einer zweiten Stufe Vakuum zur Trocknung angelegt wird und dann bei Bedarf in einer dritten Stufe ein Imprägnier-Fluid in die Kammer eingeleitet wird. Bei Bedarf kann die zweite Stufe wiederholt werden durch Belüftung und erneutes Anlegen von Vakuum. Die Erwärmung des zu trocknenden Gegenstandes in der ersten Stufe erfolgt jedoch ohne Vortrocknung. Darüber hinaus ist keine Programmsteuerung vorgesehen.

In der EP-A-0 539 607 wird eine Vorrichtung beschrieben, wobei der zu trocknende Artikel mittels heißer Luft vorgewärmt und anschließend im Vakuum getrocknet wird. Um auch bei längeren Trocknungszeiten den Durchsatz erhöhen zu können, können mehrere Vakuumkammern parallel geschaltet sein.

Die mit den bekannten Verfahren erzielten Ergebnisse sind jedoch für viele industrierelevante Anwendungsfälle nicht ausreichend.

Insbesondere fehlt es an einem Verfahren, das die unterschiedlichen Probleme, die bei der Trocknung auftreten können, ganzheitlich zu lösen vermag.

In der DE 30 39 923 ist eine Vorrichtung für die Erzeugung und Aufrechterhaltung einer von störenden Gasen weitgehend freien Restgasatmosphäre im Vakuumbereich beschrieben, die eine Vakuumkammer enthält, wobei die Vakuumkammer mit einer Adsorptionstalle verbunden ist und das Restgas aus der Vakuumkammer abgezogen und Im Kreislauf über die Adsorptionsfalle in die Kammer zurückgeführt wird. Eine Vakuumtrocknung der vorbeschriebenen Art ist jedoch nicht vorgesehen.

WO 98/37371 betrifft ein Trocknungsverfahren insbesondere für Holz, Fleisch oder Ähnlichern, das auf der Zirkulation eines Gasgemisches einschließlich von Wasserdampf aus dem Trocknungsgut bei reduziertem Druck unter zyklischer Variation der Temperatur des Gasgemisches basiert. Die Trocknung erfolgt in einem oder mehren Zyklen, die jeweils eine Heizphase sowie Kühl- und Trocknungsphase umfassen. Die hier beschriebene Trocknung erfolgt ausschließlich bei reduziertem Druck, wobei gleichzeitig ein Gemisch aus Luft / Stickstoff, Wasserdampf um das Trocknungsgut unter zyklischer Temperaturvariation zirkuliert wird. Die Einleitung des nächsten Zyklus, sowie die Bestimmung der Zyklenanzahl erfolgt anhand vorgegebener Messgrößen.

US 5,263,264 beschreibt ein Verfahren zur Trocknung von Formkörpern, wobei in einer ersten Stufe der Formkörper zur Erwärmung und Vortrocknung in heißes Wasser eingetaucht wird und anschließend in einer zweiten Stufe Vakuumtrocknung des erwärmten Vorkörpers unter gleichzeitiger Zirkulierung von erwärmter Luft durchgeführt wird.

Eine Trocknung von Schüttgütern ist gemäß diesem Verfahren nicht vorgesehen. Darüber hinaus ist zu erwarten, dass ein Eintauchen von losem Schüttgut in ein Wasserbad zur Schüttguttrocknung ungeeignet ist.

Es ist Aufgabe der Erfindung, ein Verfahren zur Verfügung zu stellen, das neben kurzen Trocknungszeiten und geringem Energieverbrauch eine reproduzierbare und hohe Trocknungsqualltät auch bei Schüttgütern gewährleisten kann.

Gelöst wird diese Aufgabe durch ein mehrstufiges Verfahren zur Trocknung gemäß Anspruch 1, wobei das zu trocknende Schüttgut in einer Vakuumkammer in einer ersten Stufe mittels Konvektionswärme erwärmt und gleichzeitig vorgetrocknet wird, anschließend in einer zwelten Stufe Vakuum angelegt und in einer dritten Stufe ein gasförmiger Stoff durch die Kammer geleitet wird.

Die Durchführung des erfindungsgemäßen mehrstufigen Trocknungsverfahrens erfolgt dabei programmgesteuert über die Messung und Bestimmung von Steuerungsgrößen.
Hierbei wird der Verlauf und die Dauer der einzelnen Stufen über die Messung von relevanten Steuerungsgrößen und Vergleich der gemessenen Steuerungsgrößen mit vorgegebenen Sollwerten gesteuert.
Durch diese Steurung kann ein optimales und reproduzierbares Trocknungs-ergebnis für die einzelnen Trocknungsstufen erhalten werden.
Ober die Selbststeuerung ist zudem eine vollkommen automatlsierte Durchführung der Trocknung möglich.

Die vorliegende Erfindung eignet sich ausgezeichnet zur Trocknung von Schüttgut. Hierfür kann innerhalb der Vakuumkammer ein Behälter zur Aufnahme des zu trocknenden Schüttgutes vorgesehen seln. Der Behälter kann mit einem Antrieb versehen sein, der den Behälter in Bewegung versetzt und damit auch das im Behälter befindliche Schüttgut, wodurch die Trocknung gefördert wird. Vorzugsweise ist der Behälter als Trommel ausgestaltet.

Nachstehend wird die Erfindung unter Bezugnahme auf eine Figur anhand einer bevorzugten Ausführungsform näher ertäutert.

Es zeigt
- **Figur 1**: schematisch einen Längsschnitt durch eine Vorrichtung zur Durchführung des erfindungsgemäßen Verfahrens;
- **Figur 2**: zeigt eine bevorzugte Ausgestaltung der Vorrichtung zur Trocknung von Schüttgut.

**Figur 1** zeigt einen Längsschnitt durch eine erfindungsgemäß einsetzbare Vorrichtung zum Vakuumtrocknen, die als wesentliche Bestandteile eine Kammer 1 zur Aufnahme des oder der zu trocknenden Artikel, einen Verschluss 1a zum luftdichten Verschließen der Kammer 1, eine Heizvorrichtung 2,3, Öffnungen 4, 5 zum Einleiten und Ablassen eines gasförmigen Stoffes, eine Gaszuleitung 6 und einen Anschluss 7 für eine Vakuumpumpe 9 umfasst.

Die Heizvorrichtung dient zur Erzeugung von Konvektioriswärme und kann vorzugsweise aus einem oder mehreren Heizstrahlem bestehen. Die in Figur 1 gezeigte bevorzugte Vorrichtung weist beispielsweise zwei gegenüberliegende Heizstrahler 2, 3 auf.
Auch andere Heizvorrichtungen zur Erzeugung von Konvektionswärme sind denkbar.

Alternativ oder auch ergänzend zu der intern in der Kammer 1 angebrachten Heizvorrichtung 2, 3 kann eine externe Heizvorrichtung vorgesehen sein. Hierbei kann der über die Öffnung 4 zugeführte gasförmige Stoff wie Umluft über eine dieser Öffnung 4 vorgeschaltete Heizvorrichtung erwärmt werden und die Wärmebeaufschlagung des oder der zu trocknenden Artikel in der Kammer 1 erfolgt über den extern erwärmten gasförmigen Stoff.

Die Kammer 1 weist Öffnungen 4, 5 zum Einleiten und Ablassen von gasförmigen Stoffen, vorzugsweise Luft, zur Erzeugung von Umluft auf.
Die Öffnungen sind so angebracht, dass eine optimale Durchströmung der Kammer bzw. Umströmung des oder der Artikel erzielt wird. Beispielsweise können sie höhenversetzt in gegenüberliegenden Wandseiten vorgesehen sein wie in dem in Figur 1 gezeigten Beispiel, wobei Bezugszeichen 4 die Öffnung zum Einleiten und Bezugszeichen 5 die Öffnung zum Ablassen bezeichnet.

Es können auch mehrere Zuleitungsöffnungen und/oder Ableitungsöffnungen vorgesehen sein.

Wie in Figur 1 gezeigt, können die Zuleitung und die Ableitung miteinander verbunden sein.

Die Regulierung der Strömungsgeschwindigkeit der Umluft und damit die Menge an zugeführter Luft erfolgt über geeignete Mittel zur Regulierung der Gaszu- und abfuhr 10, 11 wie Ventilatoren, die vorzugsweise frequenzgeregelt sein können, oder auch geeignete Pumpen. Zusatzlich können je nach Bedarf Ventile. Mehrweghähne oder ähnliches zur Regulierung der Gaszufuhr und Gasableitung wie z.B. in Figur 1 die Ventile 12. 13 vorgesehen sein.

Zur Zufuhr von frischer Luft bzw. Ableitung von feuchtigkeitsbeladener Umluft können in dem Umluftleltungssystem entsprechende Vorrichtungen wie z.B. Drosselklappen 14, 15 vorgesehen sein. Diese Vorrichtungen können für die Selbststeuerung über Messstellen geregelt arbeiten.

Vorzugsweise passiert die Luft vor Einleiten in die Kammer eine Fitervorrichtung (nicht gezeigt), um Verunreinigungen wie Staubpartikel etc. zu entfernen und eine Kontamination der Kammer zu vermeiden.

Auch kann außerhalb der Kammer 1 in dem Leitungssystem für die Umluft eine Heizvorrichtung und/oder eine Trockenvorrichtung vorgesehen sein, um die Luft vor Einleitung in die Kammer vor zu erwärmen und/oder ihren Feuchtigkeitsgehalt zu vermingern.
So kann in dem Umluftleitungssystem ein Kondensator zur Trocknung der feuchtigkeitsbeladenen Umluft, die die Kammer 1 über die Öffnung 5 verlässt, vorgesehen sein. In diesem Fall kann auf die Drosselklappen 14, 15 verzichtet werden.
Der Kondensator befindet sich in dem Leitungssystem vorzugsweise ausgangsseitig.

Zur Umlufttrocknung kann prinzipiell ein beliebiges Gas wie Umgebungsluft, ein Inertgas oder Mischungen davon verwendet werden. Vorzugsweise wird Umgebungsluft eingesetzt.

Die Kammer 1 Ist mit einer Vakuumpumpe 9 verbindbar.
In der in Figur 1 gezeigten Vorrichtung ist die Kammer über Leitungen 22a und 7 mit der Vakuumpumpe 9 verbunden, wobei die Leitung 22a zugleich mit Messstellen 23 und 24 verbunden ist.
In Figur 1 ist der Zugang zur Leitung 22a über ein Ventil 16 regelbar, wobei der Vakuumpumpe 9 ein regelbares Ventil 17, wie z.B. ein Butterflyventil, vorgeschaltet sein kann.

Die erfindungsgemäß einsetzbare Vorrichtung verfügt ferner über eine Gaszuleitung 6, über die ein beliebiges weiteres Gas, vorzugsweise ein Inertgas, eingespeist werden kann. Über die Gaszuleitung 6 kann z.B. die Einspeisung von Gas für die dritte Stufe erfolgen.
Wie in Figur 1 gezeigt, kann die Gaszuleitung 6 mit Reservoirs 8 für verschiedene Gase in Verbindung stehen, so dass je nach Anwendungsfall die Art des eingespeisten Gases geändert oder aber auch eine beliebig zusammengesetzte Mischung elngeleitet werden kann.
Zur Steuerung der Gaszufuhr können in der Gaszuleitung 6 selbst oder in den Zuleitungen zu den einzelnen Reservoirs Ventile. Mehrwegehähne oder ähnliches vorgesehen sein.

Bevorzugt sind hierfür sogenannte Flow controller, die eine geregelte Gaszufuhr erlauben.

Vorzugsweise wird für die dritte Stufe ein Inertgas wie Stickstoff oder Argon oder Mischungen davon zugesetzt, um Korrosion zu verhindern. Je nach Anwendungsfall kann aber auch Luft oder Sauerstoff etc. eingeleitet werden.
Auch hier kann eine Heizungsvorrichtung, um das Gas vor zu erwärmen, und/oder bei Bedarf eine Trockenvorrichtung vorgesehen sein, um so die Trocknung zu fördem.

Optional kann die erfindungsgemäß einsetzbare Vorrichtung je nach Bedarf mit geeigneten weiteren Vorrichtungen ausgestattet sein, z.B. mit einer Belüftung 18, einer Kühlung 19 und/oder einer Abflussleitung 30, die z.B. Ober Ventile 31, 32 und 33 zugeschaltet werden können.

**Figur 2** zeigt einen Ausschnitt einer Vorrichtung wie sie in Figur 1 gezeigt ist, wobei in der Vakuumkammer aufgehängt ein Behälter - hier eine Trommel 40 - angeordnet ist. Diese Ausgestaltung eignet sich insbesondere zur Trocknung von Schüttgut, wobei der Behälter bzw. die Trommel 40 zur Aufnahme des Schüttgut dient. Die Trommel 40 wird Ober einen Antrieb 41 gedreht oder rotiert, wobei darin befindliches Schüttgut effizient und schnell von Feuchtigkeit befreit wird.

Nach dem erfindungsgemäßen Verfahren erfolgt in einer ersten Stufe eine Wärmebeaufschlagung des oder der zu trocknenden Artikel mit Konvektionswärme. Dies geschieht vorzugsweise durch eine energieintensive aber kurze Strahlungswärme unterstützt durch Umlufttrocknung mittels der Heizvorrichtung 2, 3 und / oder einer externen Heizvorrichtung zur Erwärmung der Umluft vor Eintritt in die Kammer 1. Hierbei nimmt der Artikel Wärmeenergie auf, um einer Vereisung bei Anlegen von Vakuum entgegenzuwirken.
Gleichzeitig erfolgt eine Vortrocknung durch Abführung eines ersten Großteils der Oberflächenfeuchtigkeit.

In Anschluss an die Wärmebeaufschlagung wird in einer zweiten Stufe Vakuum angelegt bzw, der Druck in der Kammer 1 reduziert Ein großer Teil der Oberflächenfeuchtigkeit ist zu diesem Zeitpunkt bereits entfernt.

Gleichzeitig mit der Druckreduzierung und/oder in Anschluss daran nachdem die gewünschte Druckreduktion erreicht worden ist, wird zur Förderung der Trocknung die Kammer mit Gas durchströmt (dritte Stufe). Vorzugsweise wird hierbei ein Inertgas verwendet, um gleichzeitig ein Schutzatmosphäre zu erzeugen.

Das Vakuum oder ein gewünschter Druck kann über eine entsprechende Regelung der notwendigen Steuerungsgrößen aufrechterhalten werden.

Das erfindungsgemäße Verfahren zur Vakuumtrocknung erfolgt selbst bzw programmgesteuert auf Grundlage von Steuerungsgrößen.
Hierbei werden für die einzelnen Stufen, d.h. für die einzelnen Verfahrensmaßnahmen wie Wärmebeaufschlagung. Druckreduzierung und Gaseinleitung, eine oder auch mehrere geeignete Steuerungsgrößen ausgewählt und der Verlauf der Trocknung in den einzelnen Stufen über eine Bestimmung der Istwerte der jeweils ausgewählten Steuerungsgrößen und deren Vergleich mit vorgegebenen Sollwerten beobachtet und gesteuert.

Die Istwerte der einzelnen Steuerungsgrößen können über Messstellen oder Sonden 23, 24, 25, die in der Kammer 1 selbst angebracht oder mit dieser verbunden sein können, gemessen werden, wobei die Messstellen oder Sonden wiederum mit Steuervorrichtungen verbunden sind.

So sind in Figur 1 Temperaturfühler 20, 21 gezeigt, die in der Kammer vorgesehen sind, sowie außerhalb der Kammer Leitungen 22 a, b, c, die die Kammer mit Messvorrichtungen und Steuervorrichtungen für die einzelnen Steuerungsgrößen wie den Druck, den Feuchtegehalt, die Temperatur usw. verbindet.
In dem Leitungssystem für die Umluft können zudem eine oder mehrere Messsonden 25 für den Feuchtigkeitsgehalt der Luft vorgesehen sein.

In Abhängigkeit der Abweichungen der gemessenen Istwerte von den Sollwerten können die Steuerungsgrößen und / oder die Dauer der einzelnen Stufen geändert werden, so dass auch für kompliziert gebaute, schwer zu trocknende Artikel ein gletchförmig optimales Trocknungsergebnis erzielt werden kann.

Steuerungsgrößen können sein für die
- Wärmebeaufschlagung: die Feuchtigkeit, die Temperatur, die Stellung der Ventilklappen, die Frequenz der Ventilatoren und die Pumpenleistung;
- Druckreduzierung: der Druck, unterstützt durch die Feuchtemessung, die Temperatur, Stellung der Ventilklappen;
- Gas- bzw. Inertgaszufuhr: die zugeführte Gasmenge, der Druck, die Temperatur, die Ventilstellung und die Feuchternessung. Steuerung der Flow controller.

Die Steuerungsgrößen oder mit anderen Worten, die Erfassung und Erfüllung aller wichtigen Parameter, bestimmen über den gesamten Prozess den optimalen Abbruch des jeweiligen Trocknungsschrittes. Auch schwer zugängliche Stellen lassen sich durch dieses System schnell und effizient trocknen.

Bevorzugt einzustellende Parameter sind derart dass die Trocknung bei einer Temperatur in einem Bereich von 50 °C bis 150 °C erfolgt. Bevorzugte Gase sind Stickstoff oder Argon. Die bevorzugte Durchflussmenge (Flowmenge) kann bei einem Kammervolumen von 1 m³ von etwa 0 bis 50.000 cm³ [seem] betragen, bei einem Vakuum zwischen 10 und 100 mbar.

Erfindungsgemäß findet die Trocknung in einem geschlossenen Trocknungs-system statt, wodurch das Einschleppen von Verunreinigungen aus der Umgebung verhindert wird. Das getrocknete Schüttgut erfüllt daher einen hohen Reinheitsstandard. Zudem ist das erfindungsgemäße Verfahren ökologisch und wirtschaftlich.

### Bezugszeichenliste

- 1: Vakuumkammer
- 1a: Verschluss
- 2, 3: Heizvorrichtung
- 4: Öffnung zum Einleiten eines gasförmigen Stoffes
- 5: Öffnung zum Ablassen eines gasförmigen Stoffes
- 6: Gaszuleitung
- 7: Verbindung zu einer Vakuumpumpe
- 8: Gasreservoir
- 9: Vakuumpumpe

- 10: Ventilator
- 11: Ventilator
- 12: Ventil
- 13: Ventil
- 14: Drosselklappe zur Umluftzufuhr
- 15: Drosselklappe zur Umluftableitung
- 16: Ventil
- 17: regelbares Ventil
- 18: Belüftung
- 19: Kühlung

- 20: Temperaturfühler
- 21: Temperaturfühler
- 22a, b, c: Verbindungsleitungen zu Messstellen der Steuerungsgrößen
- 23: Messstelle für Steuerungsgrößen
- 24: Messstelle für Steuerungsgrößen
- 25: Messsonde für Feuchtigkeit
- 30: Abfluss
- 31: Ventil für Abfluss
- 32: Ventil für Belüftung
- 33: Ventil für Kühlung

- 40: Behälter für Schüttgut
- 41: Antrieb

## Patentansprüche

1. Verfahren zum Vakuumtrocknen von Schüttgut, wobei
das zu trocknende Schüttgut in einer luftdicht verschließbaren Vakuumkammer (1) in einer ersten Stufe mittels Konvektionswärme unterstützt durch ein die Kammer durchströmende Gas erwärmt und vorgetrocknet wird, anschließend in einer zweiten Stufe an die Kammer Vakuum angelegt wird, und in einer dritten Stufe ein Gas durch die Kammer geleitet wird, wobei die Durchführung der einzelnen Stufen programmgesteuert über die Messung und Bestimmung von Steurungsgrößen erfolgt, wobei der Verlauf und die Dauer der einzelnen Stufen gesteuert wird, indem die Istwerte der Steuerungsgrößen gemessen und mit vorgegebenen Sollwerten verglichen werden.

2. Verfahren nach Anspruch 1,
**dadurch gekennzeichnet,**
**dass** für die einzelnen Stufen eine Auswahl der Steuerungsgrößen unter Selbststeuerung erfolgt.

3. Verfahren nach Anspruch 1 oder 2,
**dadurch gekennzeichnet,**
**dass** die Steuerung über mindestens eine Steuerungsgröße ausgewählt unter der Feuchtigkeit, Temperatur, Druck, Gasfluss zur Umlufttrocknung und Flow controller erfolgt.

4. Verfahren nach einem der Ansprüche 1 bis 3,
**dadurch gekennzeichnet,**
**dass** das in der ersten und dritten Stufe eingeleitete Gas Umgebungsluft und/oder ein Inertgas ist.

5. Verfahren nach Anspruch 4,
**dadurch gekennzeichnet**
**dass** als Gas in der ersten Stufe Umgebungsluft und als Gas in der dritten Stufe ein Inertgas eingesetzt wird.

6. Verfahren nach einem der Ansprüche 4 oder 5,
**dadurch gekennzeichnet,**
**dass** das Gas für die erste und/oder dritte Stufe vorgewärmt in die Kammer (1) eingeleitet wird.

7. Verwendung einer Vorrichtung zum Vakuumtrocknen nach einem Verfahren der vorhergehenden Ansprüche, wobei die Vorrichtung eine luftdicht verschließbare Vakuumkammer (1), Öffnungen zum Einleiten und Ablassen von gasförmigen Stoffen (4, 5), eine Gaszuleitung (6), innerhalb der Vakuumkammer (1) und oder außerhalb der Kammer (1) eingangsseitig zur Öffnung zum Einleiten (4) angeordnet eine Heizvorrichtung (2, 3) und Mess- und Steuervorrichtungen zur Messung und Bestimmung von Steuerungsgrößen und zur progammgesteuerten Durchführung der einzelnen Stufen enthält und wobei die Vorrichtung mit einer Vakuumpumpe (9) verbindbar ist

8. Verwendung nach Anspruch 7,
**dadurch gekennzeichnet,**
**dass** eine Vorrichtung verwendet wird, die mindestens eine Messstelle (23, 24, 25) zum Bestimmen von Steuerungsgrößen aufweist, die mit der Vakuumkammer (1) verbunden und/oder innerhalb der Vakuumkammer (1) angeordnet sind.

9. Verwendung nach einem der Ansprüche 7 oder 8,
**dadurch gekennzeichnet,**
**dass** innerhalb der Vakuumkammer (1) mindestens ein Temperaturfühler (20, 21) angeordnet wird.

10. Verwendung nach einem der Ansprüche 7 bis 9,
**dadurch gekennzeichnet,**
**dass** Mittel zur Regulierung der Gaszu- und abfuhr (10, 11) vorgesehen werden.

11. Verwendung nach Anspruch 10,
**dadurch gekennzeichnet,**
**dass** die Mittel zur Regulierung der Gaszu- und abfuhr (10, 11) ausgewählt werden unter einem Ventilator oder einer Pumpe.

12. Verwendung nach Anspruch 10 oder 11,
**dadurch gekennzeichnet,**
**dass** zusätzlich Ventile (12, 13) zur Regulierung der Gaszu- und abfuhr vorgesehen werden.

13. Verwendung nach einem der Ansprüche 7 bis 12,
**dadurch gekennzeichnet,**
**dass** als Heizvorrichtung in der Kammer (1) zwei gegenüberliegende Heizstrahler (2, 3) vorgesehen werden.

14. Verwendung nach einem der Ansprüche 7 bis 13,
**dadurch gekennzeichnet,**
**dass** in der Vakuumkammer (1) ein Behälter (40) angeordnet wird.

15. Verwendung nach Anspruch 14,
**dadurch gekennzeichnet,**
**dass** als Behälter (40) eine Trommel vorgesehen wird, die über einen Antrieb (41) rotierbar ist.

## Claims

1. Method for vacuum drying bulk materials, wherein
the bulk material requiring drying is heated and pre-dried in an air-tight closable vacuum chamber (1) in a first stage by means of convective heat assisted by a gas flowing through the chamber, whereafter the chamber is evacuated in a second stage, and a gas is fed through the chamber in a third stage, wherein the implementation of the individual stages is effected in program controlled manner by the measurement and determination of control variables, wherein the progression and the duration of the individual stages is controlled in that the actual values of the control variables are measured and compared with predefined set values.

2. Method in accordance with Claim 1,
**characterized in that**
selection of the control variables for the individual stages is effected autonomously.

3. Method in accordance with Claim 1 or 2,
**characterized in that**
the control process is effected by at least one control variable selected from humidity, temperature, pressure, gas flow for the circulating air drying process and flow controller.

4. Method in accordance with any of the Claims 1 to 3,
**characterized in that**
the gas introduced in the first and third stage is ambient air and/or an inert gas.

5. Method in accordance with Claim 4,
**characterized in that**
ambient air is used as the gas in the first stage and an inert gas is used as the gas in the third stage.

6. Method in accordance with either of the Claims 4 or 5,
**characterized in that**
the gas for the first and/or third stage is introduced preheated into the chamber (1).

7. Use of a device for vacuum drying in accordance with a method of the preceding Claims, wherein the device includes an air-tight closable vacuum chamber (1), openings for introducing and discharging gaseous materials (4, 5), a gas inlet line (6), a heating device (2, 3) which is arranged within the vacuum chamber (1) and/or outside the chamber (1) at the input side at the opening for the introduction process (4) and measuring and control devices for the measurement and determination of control variables and for the program controlled implementation of the individual stages and wherein the device is connectable to a vacuum pump (9).

8. Use in accordance with Claim 7,
**characterized in that**
a device is used which comprises at least one measuring point (23, 24, 25) for the determination of the control variables, which are connected to the vacuum chamber (1) and/or are arranged within the vacuum chamber (1).

9. Use in accordance with either of the Claims 7 or 8,
**characterized in that**
at least one temperature sensor (20, 21) is arranged within the vacuum chamber (1).

10. Use in accordance with any of the Claims 7 to 9,
**characterized in that**
means for regulating the inflow and the outflow of the gas (10, 11) are provided.

11. Use in accordance with Claim 10,
**characterized in that**
the means for regulating the inflow and the outflow of the gas (10, 11) are selected from a fan or a pump.

12. Use in accordance with Claim 10 or 11,
**characterized in that**
additional valves (12, 13) for regulating the inflow and the outflow of the gas are provided.

13. Use in accordance with any of the Claims 7 to 12,
**characterized in that**
two oppositely located heat radiators (2, 3) are provided as the heating device in the chamber (1).

14. Use in accordance with any of the Claims 7 to 13,
**characterized in that**
a container (40) is arranged in the vacuum chamber (1).

15. Use in accordance with Claim 14,
**characterized in that**
the container (40) is provided in the form of a drum which is rotatable by a drive means (41).

## Revendications

1. Procédé de séchage à vide de produits en vrac, dans lequel
les produits en vrac à sécher sont chauffés et préséchés dans une chambre à vide (1) pouvant être fermée de manière étanche à l'air dans une première étape de manière soutenue au moyen de chaleur de convection par un gaz traversant la chambre, puis dans une seconde étape, du vide est appliqué contre la chambre et dans une troisième étape, un gaz traverse la chambre, la mise en oeuvre des étapes individuelles étant effectuée sous la commande d'un programme par la mesure et la détermination de variables de réglage, le déroulement et la durée des étapes individuelles étant commandés en mesurant les valeurs réelles des variables de réglage et en les comparant avec des valeurs de consigne prescrites.

2. Procédé selon la revendication 1,
**caractérisé en ce que** pour les étapes individuelles, une sélection des variables de réglage est effectuée par commande automatique.

3. Procédé selon la revendication 1 ou 2,
**caractérisé en ce que** la commande est effectuée par au moins une variable de réglage sélectionnée parmi l'humidité, la température, la pression, le flux de gaz pour le séchage de l'air ambiant et le Flow controller.

4. Procédé selon l'une quelconque des revendications 1 à 3,
**caractérisé en ce que** le gaz introduit dans la première et troisième étapes est de l'air ambiant et/ou un gaz inerte.

5. Procédé selon la revendication 4,
**caractérisé en ce que** comme gaz dans la première étape est utilisé de l'air ambiant et comme gaz dans la troisième étape un gaz inerte.

6. Procédé selon l'une quelconque des revendications 4 ou 5,
**caractérisé en ce que** le gaz pour la première et/ou la troisième étape est introduit préchauffé dans la chambre (1).

7. Utilisation d'un dispositif pour le séchage à vide selon un procédé des revendications précédentes, dans laquelle le dispositif contient une chambre à vide (1) pouvant être fermée de manière étanche à l'air, des ouvertures pour l'introduction et l'évacuation de substances (4, 5) gazeuses, une amenée de gaz (6), un dispositif de chauffage (2, 3) disposé à l'intérieur de la chambre à vide (1) et/ou en dehors de la chambre (1) côté entrée vers l'ouverture pour l'introduction (4), et des dispositifs de mesure et de commande pour la commande et la détermination de variables de réglage et pour la mise en oeuvre commandée par programme des étapes individuelles et dans laquelle le dispositif peut être relié à une pompe à vide (9).

8. Utilisation selon la revendication 7,
**caractérisée en ce qu'**un dispositif est utilisé, lequel présente au moins un point de mesure (23, 24, 25) pour la détermination de variables de réglage qui est relié à la chambre à vide (1) et/ou est disposé dans la chambre à vide (1).

9. Utilisation selon l'une quelconque des revendications 7 ou 8,
**caractérisée en ce qu'**au moins un capteur de température (20, 21) est disposé dans la chambre à vide (1).

10. Utilisation selon l'une quelconque des revendications 7 à 9,
**caractérisée en ce que** des moyens sont prévus pour la régulation de l'amenée et de l'évacuation de gaz (10, 11).

11. Utilisation selon la revendication 10,
**caractérisée en ce que** les moyens pour la régulation de l'amenée et de l'évacuation de gaz (10, 11) sont sélectionnés parmi un ventilateur ou une pompe.

12. Utilisation selon la revendication 10 ou 11,
**caractérisée en ce que** des soupapes (12, 13) supplémentaires sont prévues pour la régulation de l'amenée et de l'évacuation de gaz (10, 11).

13. Utilisation selon l'une quelconque des revendications 7 à 12,
**caractérisée en ce que** comme dispositif de chauffage dans la chambre (1) sont prévus deux radiateurs (2, 3) opposés.

14. Utilisation selon l'une quelconque des revendications 7 à 13,
**caractérisée en ce qu'**un réservoir (40) est disposé dans la chambre à vide (1).

15. Utilisation selon la revendication 14,
**caractérisée en ce que** comme réservoir (40) est prévu un tambour qui peut être tourné par un entraînement (41).
